# EUROPÄISCHE PATENTSCHRIFT

(11) **EP 3 336 829 B1**
(45) Veröffentlichungstag und Bekanntmachung des Hinweises auf die Patenterteilung: **24.02.2021**
(21) Anmeldenummer: 16204766.6
(22) Anmeldetag: 16.12.2016
(51) Int. Cl.: G09F 3/00, G09F 3/02

(54) **PREISAUSZEICHUNGS-ETIKETT**
PRICE LABEL
ÉTIQUETTE DE PRÉSENTATION DE PRIX

(43) Veröffentlichungstag der Anmeldung: 20.06.2018
(73) Patentinhaber: Bizerba Labels & Consumables GmbH, 44805 Bochum (DE)
(72) Erfinder: Jannasch, Uwe, 44388 Dortmund (DE)
(74) Vertreter: Huber, Meik

(56) Entgegenhaltungen:
- JP-A- 2009 008 792
- US-A1- 2005 037 172
- US-A1- 2009 091 121

## Beschreibung

Die vorliegende Erfindung betrifft ein Preisauszeichnungs-Etikett zum Auszeichnen von Waren sowie ein Verfahren zum Herstellen eines Preisauszeichnungs-Etiketts.

Als Preisauszeichnungs-Etiketten sind selbstklebende Etiketten bekannt, die mit einer durchsichtigen thermoreaktiven Schicht ausgestattet sind. Die thermoreaktive Schicht bildet schwarze Farbe an den Stellen, an denen mit Wärme eingewirkt wird. Ein solches Preisauszeichnungs-Etikett ist mit einem Thermodirekt Drucker, dessen Druckkopf pixelweise Wärme entwickelt, bedruckbar. Nach dem Bedrucken werden die Etiketten auf zu etikettierende Gebinde von Waren aufgebracht. Im Lebensmittel- und Logistikbereich handelt es sich oft um Verpackungen, zum Beispiel Kartons oder Kisten, in denen eine Vielzahl gleicher Waren untergebracht sind, wobei ein oben beschriebenes Etikett auf der Verpackung angebracht ist, um kenntlich zu machen, um welche Waren es sich in der Verpackung handelt. Im Lebensmittelbereich ist das Etikett mit der Bezeichnung der Waren und deren Einzelhandelspreis bedruckt und enthält gegebenenfalls weitere Informationen. Als Grundlage eines Preisauszeichnungs-Etiketts dient oft Papier mit einer flächenbezogenen Masse von ca. 80 g/(m*m), wobei in einem Schichtaufbau eine thermoreaktive Schicht, eine Schicht aus Klebematerial, eine Schutzschicht und gegebenenfalls weitere Schichten auf das Papier aufgebracht sind.

Die US2005/037172A1 zeigt ein Etikett auf einem Trägerband, welches mittels Thermodirekt-Druckverfahren bedruckbar ist. Das Etikett ist durch Perforationen in mehrere Bereiche getrennt. Zumindest in einem Bereich des Etiketts ist das Klebematerial deaktiviert.

Die JP2009008792A zeigt ein Postetikett, welches auf der Rückseite Klebermaterialien mit stark haftenden Eigenschaften und Klebermaterialien mit schwach haftenden Eigenschaften umfasst. Auf dem Etikett ist durch Perforationen ein Bereich abgetrennt, der ein schwach haftendes Klebermaterial umfasst und der vom bereits aufgeklebten Etikett entfernbar ist.

Die US2009/091121A1 zeigt ein selbstklebendes Postetikett, das einen Mittelstreifen umfasst, der mittels Perforationen entfernbar ist und das verbleibende Etikett in zwei Teiletiketten unterteilt.

Für den Verkauf von Waren zum Beispiel in Supermärkten sind an Regalen Scannerschienen (Regalleisten) angebracht, in die nicht selbstklebende Etiketten eingebracht und relativ einfach gewechselt werden können. Die Etiketten werden hinter einer durchsichtigen Kunststoffabdeckung gehalten oder werden mit zwei Kanten in dafür vorgesehene Schlitze eingeführt, so dass das Etikett zwischen den Schlitzen eingeklemmt ist. Auf diese Weise können die Etiketten einfach gewechselt werden und es ergibt sich eine hohe Flexibilität zur Preisauszeichnung bei sich verändernder Regalbefüllung oder sich verändernden Preisen. Die nicht selbstklebenden Etiketten werden vom Fachpersonal im Supermarkt mit einem dafür vorgesehenen Drucker, oft ein Thermodirekt Drucker, auf dafür vorgesehenen nicht selbstklebenden Etiketten gedruckt und in die Scannerschiene eingelegt. Es ist darauf zu achten, dass das Etikett mit der richtigen Information, die zu den entsprechenden Waren passt, bedruckt wird.

Aufgabe der Erfindung ist es, für oben genanntes Szenario ein verbessertes Preisauszeichnungs-Etikett zur Verfügung zu stellen, das die Prozesse bei der Preisauszeichnung erheblich vereinfacht und Fehlerquellen beseitigt.

Diese Aufgabe wird durch ein Preisauszeichnungs-Etikett nach Anspruch 1 und ein Verfahren zur Herstellung eines Preisauszeichnungs-Etiketts nach Anspruch 7 gelöst.

Erfindungsgemäß umfasst ein Preisauszeichnungs-Etikett eine Papierschicht, welche auf einer ersten Seite mit einer thermoreaktiven Schicht versehen ist. Optional ist diese thermoreaktive Schicht mit einer Oberflächenschutzschicht abgedeckt. Die Schichten sind alle flächig. Die thermoreaktive Schicht dient zum Bedrucken des Preisauszeichnungs-Etiketts mittels Thermodirekt Druckverfahren, bei dem mit einer Wärmequelle Wärme auf das Etikett aufgebracht wird. Durch die Wärmeeinwirkung färbt sich die entsprechende Stelle schwarz. Ein Thermodirekt Drucker steuert die Wärmeentwicklung mit einem Druckkopf pixelweise, so dass annähernd beliebige Druckmuster auf das Preisauszeichnungs-Etikett aufgebracht werden können. Auf der Rückseite der Papierschicht, also auf der gegenüberliegenden Seite auf der die thermoreaktive Schicht aufgebracht ist, ist die Papierschicht mit einer flächigen Schicht aus Klebematerial versehen. Eine flächige Schicht aus Klebematerial besteht durchgehend aus Klebematerial. In weiteren Ausführungsformen besteht eine flächige Schicht aus Klebematerial aus einer Anordnung des Klebematerials zum Beispiel in streifenform, in gewellten Streifen, zick-zack Streifen, als Fischgrät-Muster oder punktförmig. Allen Ausführungsformen gemein ist, dass das Klebematerial gleichmäßig über die Fläche des Preisauszeichnungs-Etiketts verteilt ist und keine größeren Flächen vorhanden sind, die klebematerialfrei sind. Das Preisauszeichnungs-Etikett umfasst zwei durch das Preisauszeichnungs-Etikett verlaufende Perforationen. Die Perforationen erstrecken sich jeweils von einer ersten Kante zu einer zweiten gegenüberliegenden Kante des Preisauszeichnungs-Etiketts. Gemäß der Erfindung verlaufen die beiden Perforationen parallel zur Längsseite des Etikettenbandes. In einer Ausführungsform bestehen die beiden Perforationen aus dünnen

Löchern, die in das Preisauszeichnungs-Etikett gestanzt sind. In einer Ausführungsform bestehen die Perforationen aus aneinandergereihten Schlitzen, die durch dünne Papierstege unterbrochen sind. Die Perforationen ermöglichen es, die Etikettenteile links und rechts der Perforationen zusammenzuhalten, aber gleichzeitig für eine Trennbarkeit der Etikettenteile durch Krafteinwirkung zu sorgen. Im Bereich zwischen den beiden Perforationen ist auf der Schicht aus Klebematerial eine Deaktivierungsschicht angebracht. Die Deaktivierungsschicht führt dazu, dass das Klebematerial keine Wirkung entfaltet. Das Klebematerial ist durch die Deaktivierungsschicht abgedeckt und kann somit nicht an einer Kontaktfläche anhaften. In einer Ausführungsform verändert die Deaktivierungssicht das Klebematerial derart, dass es keine klebende Wirkung mehr entfaltet. Ein erfindungsgemäßes Preisauszeichnungs-Etikett hat den Vorteil, dass es als Versandetikett für die Logistik und im Anschluss als Preisschild im Einzelhandel verwendet werden kann. Es erleichtert den eingangs genannten Prozess der Etikettierung von für den Einzelhandel bestimmten Gebinden von Waren und deren Auszeichnungen im Regal beim Einzelhändler oder im Supermarkt. Außerdem macht ein erfindungsgemäßes Preisauszeichnungs-Etikett den Vorgang der Preisauszeichnung im Einzelhandel prozesssicherer. Ein erfindungsgemäßes Preisauszeichnungs-Etikett wird zum Beispiel beim Versand von Waren auf eine Verpackung mit Waren aufgebracht, wobei die Verpackung identische Waren enthält. Das Preisauszeichnungs-Etikett ist seitlich der Deaktivierungsschicht klebend und kann somit nach dem Bedrucken einfach auf einer Verpackung angebracht werden. Nach dem Versand der Verpackung zum Einzelhändler werden die Waren durch einen Mitarbeiter in ein Regal einsortiert. Das Regal umfasst eine Scannerschiene (Regalleiste). Der Mitarbeiter wird nach dem Einsortieren der Waren den mittleren Teil, also den Teil der sich zwischen den beiden Perforationen des Preisauszeichnungs-Etiketts befindet, durch einfache Krafteinwirkungen vom Etikett lösen. Das Preisauszeichnungs-Etikett findet der Mitarbeiter auf der Verpackung vor, wo es ursprünglich als Versandetikett gedient hat. Ist das Preisauszeichnungs-Etikett derart bedruckt worden, dass alle wichtigen Informationen, die im Einzelhandel für den Verkauf notwendig sind, zum Beispiel Produktname und Preis, zwischen den perforierten Linien aufgedruckt sind, so erhält der Mitarbeiter durch Ablösen des mittleren Teils des Etiketts ein Preisschild. Da die Schicht aus Klebematerial im Bereich zwischen den Perforationen deaktiviert wurde, ist das so erhaltende Preisschild nicht klebend. Dieses nicht klebende Preisschild ist dazu vorgesehen, in einer Scannerschiene angebracht zu werden und somit die Waren im Regal, die sich ursprünglich in der Verpackung befunden haben, auszuzeichnen. Der Mitarbeiter im Einzelhandelsunternehmen kann somit auf die Erstellung des Preisschildes verzichten, da das Etikett wiederverwertbar ist, und insbesondere ein Bereich vorgesehen ist, der als Preisschild zur Auszeichnung im Einzelhandelsgeschäft dient. Weiterhin hat das Preisauszeichnungs-Etikett und dieses Vorgehen den Vorteil, dass der Mitarbeiter im Einzelhandelsgeschäft kein falsches Preisschild erstellen kann, da er das vorgedruckte Versandetikett teilweise wieder als Preisschild verwendet.

In einer Ausführungsform ist im Bereich zwischen den Perforationen eine zweite Deaktivierungsschicht auf der ersten Deaktivierungsschicht angebracht. Dies erhöht die Prozesssicherheit und stellt sicher, dass das Klebematerial abgedeckt bzw. deaktiviert ist.

In einer Ausführungsform handelt es sich bei der ersten und/oder zweiten Deaktivierungssicht um eine ausgehärtete Schicht aus UV-Lack oder UV-Farbe. Eine geeignete UV-Farbe ist zum Beispiel Sicura UV Flexo 39-10 Series der Firma Siegwerk, Siegburg.

In einer Ausführungsform ist auf das Preisauszeichnungs-Etikett auf dessen erster Seite im Bereich außerhalb der Perforationen eine erste Farbschicht aufgedruckt. So kann das Preisauszeichnungs-Etikett teilweise als Schmucketikett verwendet werden. Bei der Nutzung als Logistiketikett umfasst das Preisauszeichnungs-Etikett im Randbereich, also in dem Bereich der später nicht als Preisschild Verwendung findet, zum Beispiel ein Firmenlogo der Einzelhandelskette, des Herstellers oder des Spediteurs. In diesem Bereich können auch weitere Informationen in der ersten Farbschicht aufgedruckt sein. Es können in diesem Bereich auch weitere pro Etikett individuelle Informationen mittels Thermodirektdruck aufgedruckt werden. Andererseits sind im mittleren Teil des Preisauszeichnungs-Etiketts, der später als Preisschild dient, diese Informationen nicht gewünscht, zum Beispiel wenn es sich um das Firmenlogo des Spediteurs oder des Herstellers handelt. In einer Ausführungsform ist auch im Bereich zwischen den Perforationen, also auf dem Teil der später als Preisschild dient, in der ersten Farbschicht eine Information aufgedruckt, zum Beispiel der Name des Einzelhändlers, der durchaus auch beim späteren Anbringen des Preisschilds in der Scannerschiene des Regals sichtbar sein soll.

In einer Ausführungsform sind mehrere Preisauszeichnungs-Etiketten in einer Reihe auf einem Trägerband aufgebracht, wobei das Trägerband mit einer Silikonschicht versehen ist, auf der die Preisauszeichnungs-Etiketten lösbar angebracht sind. So entsteht eine Etikettenrolle aus erfindungsgemäßen Preisauszeichnungs-Etiketten, die auf einem Trägerband (Liner) angebracht sind. Die Preisauszeichnungs-Etiketten könnten in einem Drucker von der Rolle abgewickelt, bedruckt und dann vom Trägerband abgelöst und auf einer Verpackung appliziert werden.

Gemäß der Erfindung sind mehrere Preisauszeichnungs-Etiketten in einer Reihe zusammenhängen und als Linerless Etikettenrolle ausgebildet, wobei zwischen den Preisauszeichnungs-Etiketten eine Mittel zum Trennen, insbesondere eine Perforation vorgesehen ist. Diese Etikettenrolle kann mit einem Linerless Etikettendrucker verarbeitet werden. Die bedruckten Etiketten werden durch einen Bediener abgerissen, falls es sich beim Mittel zum Trennen um eine Perforation handelt. Falls der Linerless Etikettendrucker mit einem Abschneider ausgestattet ist, handelt es sich bei dem Mittel zum Trennen um einen Bereich zwischen den Etiketten, der dafür vorgesehen ist vom Abschneider durchtrennt zu werden.

In einer Ausführungsform ist die Papierschicht des Preisauszeichnungs-Etiketts dicker als Standard-Kopierpapier. In einer Ausführungsform hat die Papierschicht eine flächenbezogene Masse zwischen 100 g/(m*m) und 160 g/(m*m). In einer Ausführungsform hat die Papierschicht eine flächenbezogene Masse zwischen 110 g/(m*m) und 120 g/(m*m). Eine dickere Papierschicht als Standard-Kopierpapier ist besonders für die Nutzung als Preisschild vorteilhaft, das normalerweise etwas widerstandsfähiger sein muss als normales Papier.

Erfindungsgemäß umfasst ein Verfahren zur Herstellung eines Preisauszeichnungs-Etiketts mindestens einen Schritt des Bereitstellens einer ersten Anordnung bestehend aus einer Papierschicht, welche auf einer ersten Seite mit einer thermoreaktiven Sicht versehen ist. In einer Ausführungsform umfasst die erste Anordnung auf der thermoreaktiven Schicht eine Oberflächenschutzschicht. Das Verfahren umfasst einen Schritt des flächigen Aufbringens eines Klebematerials auf einer zweiten Seite der Papierschicht. In einer Ausführungsform ist die Dicke des Klebematerials im Bereich von 10 bis 30 Mikrometer (µm), vorzugsweise 18 µm. In einer Ausführungsform wird eine flächige Schicht aus Klebematerial durchgehend auf die zweite Seite der Papierschicht aufgebracht. In weiteren Ausführungsformen wird eine flächige Schicht aus Klebematerial zum Beispiel in streifenform, in gewellten Streifen, in zick-zack Streifen, als Fischgrät-Muster oder punktförmig auf die zweite Seite der Papierschicht aufgebracht. Allen Ausführungsformen gemein ist, dass das Klebematerial gleichmäßig über die Fläche des Preisauszeichnungs-Etiketts verteilt wird und keine größeren Flächen vorhanden sind, die klebematerialfrei sind. In einer Ausführungsform wird das Klebematerial mittels Flexodruckverfahren aufgebracht. In einem weiteren Schritt wird die erste Anordnung auf die Breite des herzustellenden Preisauszeichnung-Etiketts zugeschnitten. In einem weiteren Schritt wird eine Deaktivierungsschicht in einem ersten Bereich auf das Klebematerial aufgedruckt. In einer Ausführungsform wird die Deaktivierungsschicht mittels Flexodruckverfahren aufgedruckt. In einem weiteren Schritt werden zwei durch das Preisauszeichnungs-Etikett verlaufenden Perforationen ausgestanzt, bzw. in das Preisauszeichnungs-Etikett eingestanzt. Die Perforationen erstrecken sich jeweils von einer ersten Kante zu einer zweiten gegenüberliegenden Kante. Die Perforationen verlaufen parallel zur Längsseite des Etikettenbandes und sind derart angeordnet, dass sie mit dem Rand des ersten Bereichs zusammenfallen. In einer Ausführungsform werden die Perforationen so angebracht, dass Fertigungstoleranzen berücksichtig werden und der Bereich zwischen den Perforationen auf jeden Fall mit der Deaktivierungsschicht versehen ist.

In einer Ausführungsform wird auf die erste Deaktivierungssicht eine zweite Deaktivierungsschicht aufgedruckt. In einer Ausführungsform wird die zweite Deaktivierungsschicht mittels Flexodruckverfahren aufgedruckt.

In einer Ausführungsform bestehen die erste Deaktivierungsschicht und/oder die zweite Deaktivierungsschicht aus einem UV-Lack oder UV-Farbe. In einer Ausführungsform wird der UV-Lack oder die UV-Farbe der ersten und/oder zweiten Deaktivierungsschichten jeweils nach dem Aufbringen durch Beleuchtung mit UV-Licht ausgehärtet. In einer Ausführungsform werden die erste Deaktivierungssicht und die zweite Deaktivierungsschicht hintereinander aufgedruckt und dann zusammen mittels Beleuchtung durch UV-Licht ausgehärtet.

Gemäß der Erfindung wird eine Silikonschicht als oberste Schicht auf der ersten Seite des Preisauszeichnungs-Etiketts aufgebracht. Die Silikonschicht ist klebematerialabweisend. In einer Ausführungsform wird ein Trennmittel zwischen benachbarten Preisauszeichnungs-Etiketten angebracht. Das Trennmittel ist insbesondere als Perforation ausgebildet. Eine Perforation als Trennmittel ist besonders bei Linerless Preisauszeichnungs-Etiketten vorteilhaft, also bei Preisauszeichnungs-Etiketten, die nicht auf einem Trägerband angebracht sind sondern ohne Trägerband auf eine Rolle aufgewickelt sind, da die Etiketten selbst eine lange Abfolge zusammenhängender Etiketten bilden müssen, gleichzeitig aber leicht trennbar sein müssen.

In einer Ausführungsform wird im Verfahren zur Herstellung eines Preisauszeichnungs-Etiketts eine erste Farbschicht oberhalb der ersten Seite der ersten Anordnung aufgedruckt. Die erste Farbschicht wird im Bereich außerhalb der durch das Preisauszeichnungs-Etikett verlaufenden Perforationen aufgedruckt. In einer Ausführungsform wird die erste Farbschicht durch Aufbringen einer Schutzschicht, zum Beispiel aus Silikon, geschützt. Insbesondere bei Linerless Preisauszeichnungs-Etiketten ist die Silikonschicht notwendig. Wird als Ausgangsmaterial für die erste Anordnung ein Material herangenommen, auf der über der thermoreaktiven Schicht schon eine Schutzschicht vorhanden ist, so wird die erste Farbschicht auf diese Schutzschicht gedruckt und dann wird eine weitere Schutzschicht, vorzugsweise aus Silikon, angebracht. In einer Ausführungsform wird die erste Farbschicht auch im Bereich zwischen den durch das Preisauszeichnungs-Etikett verlaufenden Perforationen aufgedruckt, so dass dieser Druck dann auch Teil des Preisschilds ist.

Einige Ausführungsformen der Erfindung sind in den Zeichnungen beispielhaft gezeigt und nachfolgend beschrieben. Es zeigen, jeweils in schematischer Darstellung:
- Fig. 1: zeigt erfindungsgemäße Preisauszeichnungs-Etiketten in einer ersten Ausführungsform in einer Seitenansicht
- Fig. 2: zeigt erfindungsgemäße Preisauszeichnungs-Etiketten in einer ersten Ausführungsform in einer Draufsicht
- Fig. 3: zeigt erfindungsgemäße Preisauszeichnungs-Etiketten in einer zweiten Ausführungsform in einer Draufsicht
- Fig. 4: zeigt erfindungsgemäße Preisauszeichnungs-Etiketten in einer dritten Ausführungsform in einer Draufsicht
- Fig. 5: zeigt eine erste Ausführungsform eines erfindungsgemäßen Verfahrens zur Herstellung eines Preisauszeichnungs-Etiketts
- Fig. 6: zeigt eine zweite Ausführungsform eines erfindungsgemäßen Verfahrens zur Herstellung eines Preisauszeichnungs-Etiketts

Fig. 1 zeigt ein erfindungsgemäßes Preisauszeichnungs-Etikett 10. In horizontaler Ebene besteht das Preisauszeichnungs-Etikett 10 aus einem mittleren Bereich, welcher als Preisschild 42 vorgesehen ist und aus Bereichen seitlich des Preisschilds 42, dem sogenannten Restetikett 44. Das Restetikett 44 ist in zwei Bereiche unterteilt, die jeweils auf gegenüberliegenden Seiten an das Preisschild 42 anstoßen. Zwischen Restetikett 44 und Preisschild 42 ist jeweils eine Perforation 26, 28 eingestanzt. Das Preisauszeichnungs-Etikett 10 ist sowohl im Bereich des Restetiketts 44 wie auch im Bereich des Preisschilds 42 mittels Thermodirektdruck bedruckbar. In einer Ausführungsform ist ein Farbdruck im Bereich des Restetiketts 44 aufgebracht. In einer weiteren Ausführungsform ist ein Farbdruck im Bereich des Preisschilds 42 aufgebracht. In einer weiteren Ausführungsform ist ein Farbdruck im Bereich des Restetiketts 44 und des Preisschild 42 aufgebracht. Etiketten mit Farbdruck sind dem Fachmann auch unter dem Begriff Schmucketikett bekannt. Der Farbdruck wird bei der Herstellung aufgebracht und ist auf allen Preisauszeichnungs-Etiketten 10 einer Etikettenrolle gleich. Bei der Verarbeitung der Preisauszeichnungs-Etiketten 10 und der Applikation der Preisauszeichnungs-Etiketten 10 auf einem Gegenstand, zum Beispiel auf einer Verpackung, werden individuelle Daten, die den Gegenstand betreffen mittels Thermodirektdruck auf das Preisauszeichnungs-Etikett 10 aufgedruckt. Das Preisauszeichnungs-Etikett ist vorgesehen um als Ganzes im Bereich der Logistik auf einen zu versendenden Gegenstand, zum Beispiel eine Kiste oder ein Paket, aufgeklebt zu werden. In einem Einzelhandelsgeschäft wird das Preisschild 42 an seiner Perforation 26, 28 vom Restetikett 44 gelöst und zur Preisauszeichnung im Geschäft verwendet und enthält alle Daten, die für den Verkauf notwendig sind, nicht jedoch die Daten, die nur für die Logistik notwendig waren.

Das Preisauszeichnungs-Etikett 10 besteht aus einer ersten Anordnung 18, die aus einer Papierschicht 12 besteht. Die Papierschicht 12 ist auf einer Seite, der oberen Seite, mit einer thermoreaktiven Schicht 14 versehen. Optional ist die thermolreaktive Schicht 14 mit einer Schutzschicht 16 abgedeckt. Bei der Produktion des Preisauszeichnungs-Etiketts 10 wird die erste Anordnung 18 als Ausgangsmaterial im Produktionsprozess verwendet. Auf der unteren Seite der Papierschicht 12 enthält das Preisauszeichnungs-Etikett 10 eine Schicht aus Klebematerial 20, die sich flächig über das Preisauszeichnungs-Etikett 10 erstreckt. Dabei ist die Schicht aus Klebematerial 20 auf die Papierschicht 12 aufgedruckt, zum Beispiel mit einem Flexodruckverfahren. Das Klebematerial 20 ist flächendeckend, in dünnen Streifen, in gewellten Streifen, in Zickzackstreifen, in einem punktförmigen Muster oder in einem Fischgrät-Muster auf die Rückseite der Papierschicht 12 aufgebracht. Bei der Papierschicht 12 handelt es sich um Papier das schwerer ist als Standard-Kopierpapier, zum Beispiel um Papier mit einer flächenbezogenen Masse zwischen 100-160 g/Quadratmeter, vorzugsweise zwischen 110-120 g/Quadratmeter.

Auf der Schicht aus Klebematerial 20 befindet sich im Bereich des Preisschilds 42, also zwischen den Perforationen 26, 28 eine Deaktivierungsschicht 22. Die Deaktivierungsschicht 22 besteht aus UV-Lack oder UV-Farbe, der mittels UV-Licht ausgehärtet wird. Die Deaktivierungsschicht 22 überdeckt im Bereich des Preisschilds 42 das Klebematerial 20 und führt dazu, dass das Preisauszeichnungs-Etikett 10 im Bereich des Preisschilds 42 nicht klebt. In einer Ausführungsform zerstört die Deaktivierungsschicht 22 chemisch die klebende Wirkung des Klebematerials 20. In einer Ausführungsform ist über der ersten Deaktivierungsschicht 22 eine zweite Deaktivierungsschicht 24 angebracht, die die gleiche Wirkung hat wie die erste Deaktivierungsschicht 22. Das Anbringen von zwei Deaktivierungsschichten 22, 24 deaktiviert das Klebematerial 20 zuverlässiger. Die erste und die zweite Deaktivierungsschicht 22, 24 können aufgrund von Prozesstoleranzen leicht über die Perforationen 26, 28 hinausreichen, so dass der Bereich des Preisschild 42 auf jeden Fall von den Deaktivierungsschichten 26, 28 überdeckt ist und die Bereiche der Restetiketten 44 an deren Rand im Bereich der Perforationen 26, 28 minimal von der Deaktivierungsschichten 22, 24 überdeckt sind. Auf jeden Fall ist ein Großteil der Fläche der Restetiketten 44 frei von den Deaktivierungsschichten 22, 24, so dass im Wesentlichen die gesamte Fläche des Restetiketts 44 klebend ausgeführt ist. Mehrere Preisauszeichnungs-Etiketten 10 befinden sich in einer Reihe auf einem Trägerband 34, welches zu einer Etikettenrolle aufgerollt ist. Das Trägerband 34 hat auf der Seite mit der es mit den Preisauszeichnungs-Etiketten 10 in Kontakt ist eine Silikonschicht 36, damit die Preisauszeichnungs-Etiketten 10 vom Trägerband 34 gelöst werden können. In Fig. 1 ist angedeutet, dass im Bereich zwischen den Deaktivierungsschichten 22, 24 zweier Preisauszeichnungs-Etiketten 10, also im Bereich der Restetiketten 44, ein Freiraum 38 zwischen Trägerband 34, 36 und Klebematerial 20 besteht. Dies ist ausschließlich der schematischen Darstellung in Fig. 1 geschuldet und ist in der Realität nicht der Fall. Die Deaktivierungsschichten 22, 24 entstehen durch Bedrucken mit UV-Lack oder UV-Farbe und tragen kaum Höhe auf die Schicht aus Klebematerial 20 auf. Da das silikonisierte Trägerband 34, 36 flexibel ausgeführt ist, hat die Silikonschicht 36 auf dem Trägerband 34 Kontakt zur zweiten Deaktivierungsschicht 24 und zum Klebematerial 20 jedes Preisauszeichnungs-Etiketts 10. Die Preisauszeichnungs-Etiketten 10 haften mit der Schicht aus Klebematerial 20 auf der Silikonschicht 36 des Trägerbands 34, wobei die Verbindung zwischen Klebematerial 20 und Silikonschicht 36 aufgrund der Eigenschaften der Silikonschicht 36 eine lösbare Verbindung ist.

Oberhalb der ersten Anordnung 18 bestehen die Preisauszeichnungs-Etiketten 10 aus einer Farbschicht 30, mithilfe derer während der Herstellung der Preisauszeichnungs-Etiketten 10 ein Druck, der für alle Preisauszeichnungs-Etiketten 10 auf einer Etikettenrolle identisch ist, aufgebracht werden kann. Dabei handelt es sich zum Beispiel um ein oder mehrfarbige Logos des Spediteurs, des Einzelhändlers oder des Produzenten der zu versendenden Produkte. Es ist vorgesehen, dass die Farbschicht 30 sowohl im Bereich des Restetiketts 44 als auch im Bereich des Preisschilds 42 vorhanden sein kann. Vorteilhafter Weise wird mithilfe der Farbschicht 30 im Bereich des Restetiketts 44 zum Beispiel der Name oder das Logo des Produzenten, der Spedition und des Einzelhändlers gedruckt und im Bereich des Preisschilds 42 werden ausschließlich Informationen, die für den Verkauf im Einzelhandelsgeschäft notwendig sind, gedruckt. Die Farbschicht 30 ist mit einer Schutzschicht 32 zum Beispiel aus Silikon bedeckt. Die einzelnen Preisauszeichnungsetiketten 10 befinden sich nebeneinander angeordnet auf dem Trägerband 34, 36 und sind durch einen ausgestanzten Bereich 40 voneinander getrennt, sodass sie einzeln vom Trägerband 34, 36 lösbar sind.

Fig. 2 zeigt mehrere erfindungsgemäße Preisauszeichnungs-Etiketten 10 auf einem Trägerband 34, 36 von oben. Die Preisauszeichnungs-Etiketten 10 sind nebeneinander angeordnet und durch einen ausgestanzten Bereich 40 voneinander getrennt. Jedes Preisauszeichnungs-Etikett 10 besteht links und rechts aus einem Teil, der das Restetikett 44 darstellt und einem mittleren Teil, dem Preisschild 42. Das Preisschild 42 ist nicht klebend, da das Klebematerial 20 durch die Deaktivierungsschichten 22, 24 bedeckt ist. Das Preisschild 42 ist durch die Perforationen 26, 28 mit den Restetiketten 44 trennbar verbunden. Im Bereich des Restetiketts 44 ist ein Aufdruck angedeutet, der für alle Etiketten auf dem Trägerband identisch ist und mittels der Farbschicht 30 angebracht ist. Die Perforationen 26, 28 befinden sich quer zur Längsseite des Trägerbandes 34. Das Preisschild 42 befindet sich entsprechend ebenfalls quer zur Längsseite des Trägerbandes 34.

Fig. 3 zeigt mehrere erfindungsgemäße Preisauszeichnungs-Etiketten 10 auf einem Trägerband 34, 36 von oben. Die Preisauszeichnungs-Etiketten 10 sind nebeneinander angeordnet und durch einen ausgestanzten Bereich 40 voneinander getrennt. Jedes Preisauszeichnungs-Etikett 10 besteht oben und unten aus einem Teil, der das Restetikett 44 darstellt und einem mittleren Teil, dem Preisschild 42. Das Preisschild 42 ist nicht klebend, da das Klebematerial 20 durch die Deaktivierungsschichten 22, 24 bedeckt ist. Das Preisschild 42 ist durch die Perforationen 26, 28 mit den Restetiketten 44 trennbar verbunden. Im Bereich des Restetiketts 44 ist ein Aufdruck angedeutet, der für alle Etiketten auf dem Trägerband identisch ist und mittels der Farbschicht 30 angebracht ist. Die Perforationen 26, 28 befinden sich parallel zur Längsseite des Trägerbandes 34. Das Preisschild 42 befindet sich entsprechend ebenfalls parallel zur Längsseite des Trägerbandes 34.

Fig. 4 zeigt mehrere erfindungsgemäße Preisauszeichnungs-Etiketten 10 von oben. Hierbei handelt es sich im Gegensatz zu den Ausführungsformen in Fig. 2 und Fig. 3 um ein Ausführungsbeispiel von Linerless Etiketten, das heißt von Etiketten, die nicht auf einem Trägerband aufgebracht sind. Die Preisauszeichnungs-Etiketten 10 sind nebeneinander angeordnet und miteinander verbunden. Zwischen zwei Preisauszeichnungs-Etiketten 10 ist ein Trennmittel 40 vorgesehen. Das Trennmittel 40 ist in einer Ausführungsform eine Perforation, durch die zwei Etiketten nach dem Bedrucken mittels Thermodirektdruck voneinander getrennt werden können. In einer Ausführungsform ist das Trennmittel 40 ein geschwächter Bereich, so dass er mit Hilfe eines Abschneiders, der in einem Thermodirektdrucker zum Bedrucken der Preisauszeichnungs-Etiketten 10 angeordnet ist, trennbar ist. In einer Ausführungsform unterscheidet sich das Preisauszeichnungs-Etikett 10 im Bereich des Trennmittels 40 nicht vom restlichen Preisauszeichnungs-Etikett 10. Das Trennmittel 40 definiert lediglich einen Bereich, in dem das Preisauszeichungs-Etikett 10 mit dem Linerless Abschneider abgetrennt wird. Das Preisschild kann wie in Fig. 2 angedeutet auch beim Linerless Preisauszeichnungs-Etikett 10 quer zur Längsrichtung des Etikettenbandes angeordnet sein. Besonders vorteilhaft ist jedoch eine Anordnung korrespondierend zu Fig. 3. So besteht auch im Ausführungsbeispiel des Linerless Preisauszeichnungs-Etiketts 10 jedes Preisauszeichnungs-Etikett 10 oben und unten aus einem Teil, der das Restetikett 44 darstellt und einem mittleren Teil, dem Preisschild 42. Das Preisschild 42 ist nicht klebend, da das Klebematerial 20 durch die Deaktivierungsschichten 22, 24 bedeckt ist. Das Preisschild 42 ist durch die Perforationen 26, 28 mit den Restetiketten 44 trennbar verbunden. Im Bereich des Restetiketts 44 ist ein Aufdruck angedeutet, der für alle Etiketten des Etikettenbands identisch ist und mittels der Farbschicht 30 angebracht ist. Die Perforationen 26, 28 befinden sich parallel zur Längsseite des Etikettenbandes, welches aus mehreren Preisauszeichnungs-Etiketten 10 besteht. Das Preisschild 42 befindet sich entsprechend ebenfalls parallel zur Längsseite des Etikettenbandes. Die Anordnung der Perforationen 26, 28 zwischen den Restetiketten 44 und dem Preisschild 42 parallel zur Längsseite des Etikettenbandes hat den Vorteil, dass die beim Trennen von zwei Preisauszeichnungs-Etiketten 10 am Trennmittel 40 wirkenden Kräfte nicht aus Versehen zum Trennen einer Perforation 26, 28 zwischen Restetikett 44 und Preisschild 42 führen. In allen Linerless Ausführungsbeispielen ist die oberste Schicht der Preisauszeichnungs-Etiketten 10 eine flächige Silikonschicht 32.

Fig. 5 zeigt ein Verfahren zur Herstellung eines erfindungsgemäßen Preisauszeichnungs-Etiketts 10. In Schritt 50 wird eine erste Anordnung 18 bestehend aus einer Papierschicht 12, welche auf einer ersten Seite mit einer thermoreaktiven Schicht 14 versehen ist, die mit einer Schutzschicht 18 bedeckt ist, bereitgestellt. Auf der zweiten Seite der Papierschicht 12 wird in Schritt 52 flächig ein Klebematerial 20 aufgebracht. Das Klebematerial 20 wird zum Beispiel mittels Flexodruckverfahren aufgebracht. Dabei wird das Klebematerial 20 flächendeckend, in dünnen Streifen, in gewellten Streifen, in Zickzackstreifen oder in Frischgrät-Muster auf die Papierschicht 12 aufgebracht. Auf das Klebematerial 20 wird in Schritt 54 ein Trägerband 34 aufgebracht, welches mit einer Silikonschicht 36 versehen ist. In Schritt 56 wird die erste Anordnung 18 inklusive Trägerband 34 auf die Breite des herzustellen Preisauszeichnungs-Etiketts 10 zugeschnitten. In Schritt 58 wird das Trägerband 34 von der ersten Anordnung 18 getrennt und in einem ersten Bereich 42 wird in Schritt 60 eine erste Deaktivierungsschicht 22 auf das Klebematerial 20 aufgebracht. Die erste Deaktivierungsschicht 22 wird mittels Flexodruckverfahren aufgebracht. Die erste Deaktivierungsschicht 22 besteht aus UV-Lack oder UV-Farbe. Im Schritt 62 wird mittels UV-Licht die erste Deaktivierungsschicht 22 ausgehärtet. Im Schritt 64 wird eine zweite Deaktivierungsschicht 24 im ersten Bereich 42 auf die ersten Deaktivierungsschicht 22 aufgedruckt. Im Schritt 66 wird die zweite Deaktivierungsschicht 24 mittels UV-Licht ausgehärtet. In einer Ausführungsform handelt es sich bei der ersten Deaktivierungsschicht 22 und der zweiten Deaktivierungssicht 24 um eine Druckschicht, die die klebende Wirkung des Klebematerials 20 zerstört. In einer Ausführungsform handelt es sich bei der ersten Deaktivierungsschicht 22 und der zweiten Deaktivierungssicht 24 um eine Druckschicht, die die Schicht aus Klebematerials 20 abdeckt. Im Schritt 68 wird die erste Anordnung 18 inklusive aller aufgedruckten Schichten 20, 22, 24 und das Trägerband 34, 36 wieder zusammengefügt. Im Schritt 70 wird oberhalb der Schutzschicht 16 ein Farbdruck aufgedruckt. Der Farbdruck wird mittels Flexodruckverfahren aufgedruckt und befindet sich in der Farbschicht 30. In Schritt 72 wird das Preisauszeichnungs-Etikett 10 oberhalb der Farbschicht 30 mit einer Schutzschicht 32, zum Beispiel aus Silikon, versehen. Im Schritt 74 werden zwei durch das Preisauszeichnungs-Etikett 10 verlaufende Perforationen 26, 28, die sich jeweils von einer ersten Kante zu einer gegenüberliegenden zweiten Kante des Preisauszeichnungs-Etiketts 10 erstrecken eingestanzt. Die Perforationen 26, 28 verlaufen parallel durch das Preisauszeichnungs-Etikett 10 und sind derart angeordnet, dass sie mit dem Rand des ersten Bereichs 42 zusammenfallen. Im Schritt 76 werden die Etiketten ausgestanzt, sodass zwischen zwei nebeneinanderliegenden Preisauszeichnungs-Etikett 10 ein ausgestanzter Bereich 40, also ein Spalt, entsteht. In Schritt 78 werden die Preisauszeichnungs-Etiketten 10 zu einer Etikettenrolle aufgerollt.

Fig. 6 zeigt ein Verfahren zur Herstellung eines erfindungsgemäßen Preisauszeichnungs-Etiketts 10 gemäß Fig. 4 in Linerless Ausführung. In Schritt 80 wird eine erste Anordnung 18 bestehend aus einer Papierschicht 12, welche auf einer ersten Seite mit einer thermoreaktiven Schicht 14 versehen ist, die mit einer Schutzschicht 18 bedeckt ist, bereitgestellt. Auf der zweiten Seite der Papierschicht 12 wird in Schritt 82 flächig ein Klebematerial 20 aufgebracht. Das Klebematerial 20 wird zum Beispiel mittels Flexodruckverfahren aufgebracht. Dabei wird das Klebematerial 20 flächendeckend, in dünnen Streifen, in gewellten Streifen, in Zickzackstreifen oder in Frischgrät-Muster auf die Papierschicht 12 aufgebracht. In Schritt 84 wird in einem ersten Bereich 42 eine erste Deaktivierungsschicht 22 auf das Klebematerial 20 aufgebracht. Da die erste Anordnung 18 von der Größe her mehrere Preisauszeichnungs-Etikettenreihen umfasst, wird die erste Deaktivierungsschicht 22 in allen ersten Bereiche 42 der Preisauszeichnungs-Etiketten 10 aufgebracht. Die erste Deaktivierungsschicht 22 wird mittels Flexodruckverfahren aufgebracht. Die erste Deaktivierungsschicht 22 besteht aus UV-Lack oder UV-Farbe. Im Schritt 86 wird mittels UV-Licht die erste Deaktivierungsschicht 22 ausgehärtet. Im Schritt 88 wird eine zweite Deaktivierungsschicht 24 in alle ersten Bereiche 42 auf die erste Deaktivierungsschicht 22 aufgedruckt. Im Schritt 90 wird die zweite Deaktivierungsschicht 24 mittels UV-Licht ausgehärtet. In einer Ausführungsform handelt es sich bei der ersten Deaktivierungsschicht 22 und der zweiten Deaktivierungssicht 24 um eine Druckschicht, die die klebende Wirkung des Klebematerials 20 zerstört. In einer Ausführungsform handelt es sich bei der ersten Deaktivierungsschicht 22 und der zweiten Deaktivierungssicht 24 um eine Druckschicht, die die Schicht aus Klebematerials 20 abdeckt. Im Schritt 92 wird oberhalb der Schutzschicht 16 ein Farbdruck aufgedruckt. Der Farbdruck wird mittels Flexodruckverfahren aufgedruckt und befindet sich in der Farbschicht 30. In Schritt 94 wird das Preisauszeichnungs-Etikett 10 oberhalb der Farbschicht 30 mit einer Schutzschicht 32, zum Beispiel aus Silikon, versehen. Im Schritt 96 werden zwei durch das Preisauszeichnungs-Etikett 10 verlaufende Perforationen 26, 28, die sich jeweils von einer ersten Kante zu einer gegenüberliegenden zweiten Kante des Preisauszeichnungs-Etiketts 10 erstrecken ausgestanzt. Die Perforationen 26, 28 verlaufen parallel durch das Preisauszeichnungs-Etikett 10 und sind derart angeordnet, dass sie mit dem Rand des ersten Bereichs 42 zusammenfallen. Im Schritt 98 werden die Etiketten zugeschnitten, so dass eine lange Reihe aus nebeneinander liegenden Preisauszeichnungs-Etiketten 10 wie in Fig. 4 dargestellt entsteht. In einer Ausführungsform wird vor Schritt 98 ein Trennmittel 40 zwischen jeweils zwei Preisauszeichnungs-Etiketten 10 eingefügt. Das Trennmittel 40 ist in einer Ausführungsform eine Perforation. In Schritt 100 werden die Preisauszeichnungs-Etiketten 10 zu einer Etikettenrolle aufgerollt.

## Patentansprüche

1. Preisauszeichnungs-Etikett (10) umfassend
- eine erste Anordnung (18) bestehend aus einer Papierschicht (12), welche auf einer ersten Seite mit einer thermoreaktiven Schicht (14) versehen ist,
- eine flächig auf einer zweiten Seite der Papierschicht (12) aufgebrachten Schicht aus Klebematerial (20), wobei das Preisauszeichnungs-Etikett (10) zwei durch das Preisauszeichnungs-Etikett (10) verlaufende Perforationen (26, 28) umfasst, die sich jeweils von einer ersten Kante zu einer zweiten gegenüberliegenden Kante des Preisauszeichnungs-Etiketts (10) erstrecken, wobei im Bereich zwischen den Perforationen (26, 28) eine Deaktivierungsschicht (22) auf dem Klebematerial (20) angebracht ist, **dadurch gekennzeichnet, dass** mehrere Preisauszeichnungs-Etiketten (10) in einer Reihe zusammenhängen und als Linerless Etikettenrolle ausgebildet sind, wobei zwischen den Preisauszeichnungs-Etiketten ein Mittel (40) zum Trennen vorgesehen ist, und dass
die durch das Preisauszeichnungs-Etikett (10) verlaufenden Perforationen (26, 28) parallel zur Längsseite des Etikettenbandes verlaufen.

2. Preisauszeichnungs-Etikett nach Anspruch 1, **dadurch gekennzeichnet dass** im Bereich zwischen den Perforationen (26, 28) eine zweite Deaktivierungsschicht (24) auf der ersten Deaktivierungsschicht (22) angebracht ist.

3. Preisauszeichnungs-Etikett nach einem der Ansprüche 1 oder 2, **dadurch gekennzeichnet dass** es sich bei der ersten und/oder zweiten Deaktivierungssicht um eine ausgehärtete Schicht aus UV-Lack oder UV-Farbe handelt.

4. Preisauszeichnungs-Etikett nach einem der Ansprüche 1 bis 3, **dadurch gekennzeichnet dass** auf der ersten Seite im Bereich außerhalb der Perforationen eine erste Farbschicht aufgedruckt ist.

5. Preisauszeichnungs-Etikett nach einem der Ansprüche 1 bis 4, **dadurch gekennzeichnet dass** das zwischen den Preisauszeichnungs-Etiketten vorgesehene Mittel zum Trennen eine Perforation ist.

6. Preisauszeichnungs-Etikett nach einem der Ansprüche 1 bis 5, **dadurch gekennzeichnet dass** die Papierschicht dicker als Standard-Kopierpapier ist, insbesondere dass die Papierschicht eine flächenbezogene Masse zwischen 100 g/(m*m) und 160 g/(m*m) hat, insbesondere dass die flächenbezogene Masse der Papierschicht zwischen 110 g/(m*m) und 120 g/(m*m) beträgt.

7. Verfahren zur Herstellung eines Preisauszeichnungs-Etiketts, folgende Schritte umfassend:
- bereitstellen (50, 80) einer ersten Anordnung bestehend aus einer Papierschicht, welche auf einer ersten Seite mit einer thermoreaktiven Sicht versehen ist,
- flächiges aufbringen (52, 82) eines Klebematerials auf einer zweiten Seite der Papierschicht,
- zuschneiden (56, 98) der ersten Anordnung auf die Breite des herzustellenden Preisauszeichnung-Etiketts,
- aufdrucken einer Deaktivierungsschicht (60, 84) in einem ersten Bereich auf das Klebematerial,
- aufbringen einer Silikonschicht als oberste Schicht auf der ersten Seite des Preisauszeichnungs-Etiketts, wobei die Silikonschicht klebematerialabweisend ist
- ausstanzen (74, 96) von zwei durch das Preisauszeichnungs-Etikett verlaufenden Perforationen, die sich jeweils von einer ersten Kante zu einer zweiten gegenüberliegenden Kante erstrecken, wobei die Perforationen parallel durch das Preisauszeichnungs-Etikett entlang der Längsseite des Etikettenbandes verlaufen und wobei die Perforationen derart angeordnet sind, dass sie mit dem Rand des ersten Bereichs zusammenfallen.

8. Verfahren zur Herstellung eines Preisauszeichnungs-Etiketts nach Anspruch 7, **dadurch gekennzeichnet dass** eine zweite Deaktivierungsschicht auf die erste Deaktivierungssicht aufgedruckt wird.

9. Verfahren zur Herstellung eines Preisauszeichnungs-Etiketts nach einem der Ansprüche 7 oder 8, **dadurch gekennzeichnet dass** die aufgedruckten Deaktivierungsschichten aus UV-Lack oder UV-Farbe bestehen, die durch bestrahlen mit UV Licht ausgehärtet werden.

10. Verfahren zur Herstellung eines Preisauszeichnungs-Etiketts nach einem der Ansprüche 7 bis 9, **dadurch gekennzeichnet dass** das Verfahren folgenden Schritt umfasst:
-- anbringen eines Trennmittels zwischen benachbarten Preisauszeichnungs-Etiketten, wobei das Trennmittel insbesondere als Perforation ausgebildet ist.

11. Verfahren zur Herstellung eines Preisauszeichnungs-Etiketts nach einem der Ansprüche 7 bis 10, **dadurch gekennzeichnet dass** das Verfahren einen Schritt des Aufdruckens einer ersten Farbschicht oberhalb der ersten Seite der ersten Anordnung umfasst, wobei die erste Farbschicht im Bereich außerhalb der Perforationen aufgedruckt wird.

## Claims

1. Price label (10), comprising
- a first arrangement (18) consisting of a paper layer (12) provided on a first side with a thermoreactive layer (14),
- a layer made of adhesive material (20) applied areally to a second side of the paper layer, wherein the price label (10) encompasses two perforations (26, 28) that extend through the price label (10) in each case from a first edge to a second edge, located opposite the first edge, of the price label (10), wherein a deactivation layer (22) is attached to the adhesive material (20) in the region between the perforations (26, 28), **characterized in that** a plurality of price labels (10) are connected in a row and embodied in the form of a linerless label roll, wherein a means (40) for separation is provided between the price labels, and **in that**
the perforations (26, 28) extending through the price label (10) extend parallel to the longitudinal side of the label strip.

2. Price label according to Claim 1, **characterized in that** a second deactivation layer (24) is attached to the first deactivation layer (22) in the region between the perforations (26, 28).

3. Price label according to either of Claims 1 and 2, **characterized in that** the first and/or second deactivation layer is a cured layer made from UV lacquer or UV ink.

4. Price label according to one of Claims 1 to 3, **characterized in that** a first ink layer is printed on the first side in the region outside the perforations.

5. Price label according to one of Claims 1 to 4, **characterized in that** the means for separation provided between the price labels is a perforation.

6. Price label according to one of Claims 1 to 5, **characterized in that** the paper layer is thicker than standard copy paper, in particular **in that** the paper layer has a grammage of between 100 g/(m*m) and 160 g/(m*m), in particular **in that** the grammage of the paper layer lies between 110 g/(m*m) and 120 g/(m*m).

7. Method for producing a price label, comprising the following steps:
- providing (50, 80) a first arrangement consisting of a paper layer that is provided on a first side with a thermoreactive layer,
- areally applying (52, 82) an adhesive material to a second side of the paper layer,
- cutting (56, 98) the first arrangement to the width of the price label to be produced,
- printing a deactivation layer (60, 84) in a first region onto the adhesive material,
- applying a silicone layer as the top layer to the first side of the price label, wherein the silicone layer is adhesive-material-repellent,
- punching (74, 96) two perforations extending through the price label, said perforations extending in each case from a first edge to a second opposite edge, wherein the perforations extend parallel through the price label along the longitudinal side of the label strip and wherein the perforations are arranged such that they coincide with the periphery of the first region.

8. Method for producing a price label according to Claim 7, **characterized in that** a second deactivation layer is printed onto the first deactivation layer.

9. Method for producing a price label according to either of Claims 7 and 8, **characterized in that** the printed deactivation layers consist of UV lacquer or UV ink that are cured by being irradiated with UV light.

10. Method for producing a price label according to one of Claims 7 to 9, **characterized in that** the method comprises the following step:
-- arranging a separating means between adjacent price labels, wherein the separating means is embodied in particular in the form of a perforation.

11. Method for producing a price label according to one of Claims 7 to 10, **characterized in that** the method comprises a step of printing a first ink layer above the first side of the first arrangement, wherein the first ink layer is printed in the region outside the perforations.

## Revendications

1. Étiquette d'affichage de prix (10), comprenant
- un premier arrangement (18) composé d'une couche de papier (12), laquelle est pourvue d'une couche thermoactive (14) sur un premier côté,
- une couche de matériau adhésif (20) appliquée à plat sur un deuxième côté de la couche de papier (12), l'étiquette d'affichage de prix (10) comportant deux perforations (26, 28) qui suivent un tracé à travers l'étiquette d'affichage de prix (10), lesquelles s'étendent respectivement d'une première arête à une deuxième arête opposée de l'étiquette d'affichage de prix (10), une couche de désactivation (22) étant appliquée sur le matériau adhésif (20) dans la zone entre les perforations (26, 28), **caractérisée en ce que** plusieurs étiquettes d'affichage de prix (10) sont attachées les unes aux autres dans une rangée et sont réalisées sous la forme d'un rouleau d'étiquettes sans doublure, un moyen (40) de séparation étant présent entre les étiquettes d'affichage de prix, et **en ce que**
les perforations (26, 28) qui suivent un tracé à travers l'étiquette d'affichage de prix (10) suivent un tracé parallèle au côté longitudinal de la bande d'étiquettes.

2. Étiquette d'affichage de prix selon la revendication 1, **caractérisée en ce qu'**une deuxième couche de désactivation (24) est appliquée sur la première couche de désactivation (22) dans la zone entre les perforations (26, 28).

3. Étiquette d'affichage de prix selon l'une des revendications 1 et 2, **caractérisée en ce que** la première et/ou la deuxième couche de désactivation est une couche durcie en vernis UV ou en encre UV.

4. Étiquette d'affichage de prix selon l'une des revendications 1 à 3, **caractérisée en ce qu'**une première couche d'encre est imprimée sur le premier côté dans la zone en-dehors des perforations.

5. Étiquette d'affichage de prix selon l'une des revendications 1 à 4, **caractérisée en ce que** le moyen de séparation présent entre les étiquettes d'affichage de prix est une perforation.

6. Étiquette d'affichage de prix selon l'une des revendications 1 à 5, **caractérisée en ce que** la couche de papier est plus épaisse que du papier de tirage standard, notamment **en ce que** la couche de papier possède une masse surfacique entre 100 g/(m*m) et 160 g/(m*m), notamment **en ce que** la masse surfacique de la couche de papier est comprise entre 110 g/(m*m) et 120 g/(m*m).

7. Procédé de fabrication d'une étiquette d'affichage de prix, comprenant les étapes suivantes :
- fourniture (50, 80) d'un premier arrangement composé d'une couche de papier, laquelle est pourvue d'une couche thermoactive sur un premier côté,
- application à plat (52, 82) d'un matériau adhésif sur un deuxième côté de la couche de papier,
- coupe à dimension (56, 98) du premier arrangement à la largeur de l'étiquette d'affichage de prix (10) à fabriquer,
- impression d'une couche de désactivation (60, 84) dans une première zone sur le matériau adhésif,
- application d'une couche de silicone en tant que couche supérieure sur le premier côté de l'étiquette d'affichage de prix, la couche de silicone étant répulsive pour le matériau adhésif,
- poinçonnage (74, 96) de deux perforations qui suivent un tracé à travers l'étiquette d'affichage de prix, lesquelles s'étendent respectivement d'une première arête à une deuxième arête opposée, les perforations suivant un tracé parallèle à travers à travers l'étiquette d'affichage de prix le long du côté longitudinal de la bande d'étiquettes et les perforations étant disposées de telle sorte qu'elles coïncident avec le bord de la première zone.

8. Procédé de fabrication d'une étiquette d'affichage de prix selon la revendication 7, **caractérisé en ce qu'**une deuxième couche de désactivation est imprimée sur la première couche de désactivation.

9. Procédé de fabrication d'une étiquette d'affichage de prix selon l'une des revendications 7 et 8, **caractérisé en ce que** les couches de désactivation imprimées se composent de vernis UV ou d'encre UV et sont durcies par irradiation avec de la lumière UV.

10. Procédé de fabrication d'une étiquette d'affichage de prix selon l'une des revendications 7 à 9, **caractérisé en ce que** le procédé comprend les étapes suivantes :
- application d'un moyen de séparation entre des étiquettes d'affichage de prix voisines, le moyen de séparation étant notamment réalisé sous la forme d'une perforation.

11. Procédé de fabrication d'une étiquette d'affichage de prix selon l'une des revendications 7 à 10, **caractérisé en ce que** le procédé comprend une étape d'impression d'une première couche d'encre au-dessus du premier côté du premier arrangement, la première couche d'encre étant imprimée dans la zone en dehors des perforations.
